# EUROPÄISCHE PATENTSCHRIFT

(11) **EP 0 769 601 B1**
(45) Veröffentlichungstag und Bekanntmachung des Hinweises auf die Patenterteilung: **17.01.2001**
(21) Anmeldenummer: 96115703.9
(22) Anmeldetag: 01.10.1996
(51) Int. Cl.: E05D 5/02, E05D 5/14, E05D 7/10

(54) **Türanlenksystem für Kraftwagentüren**
Door linkage system for vehicle doors
Système d'articulation pour portes de véhicules

(30) Priorität: 11.10.1995 DE 19537819
(43) Veröffentlichungstag der Anmeldung: 23.04.1997
(73) Patentinhaber: ED. Scharwächter GmbH, 42855 Remscheid (DE)
(72) Erfinder: Klüting, Bernd-Alfred, 42477 Radevormwald (DE)
(74) Vertreter: Sparing, Rolf Klaus

(56) Entgegenhaltungen:
- EP-A- 0 531 216
- EP-A- 0 613 988
- DE-A- 3 734 369
- DE-C- 3 606 813
- GB-A- 2 106 587
- US-A- 2 174 033

## Beschreibung

Die Erfindung bezieht sich auf ein Türanlenksystem für Kraftwagentüren, die vermittels im Bereich unterhalb der Gürtellinie des Fahrzeuges angeordneter Türscharniergelenke, insbesondere aushängbar an einer Türsäule angelenkt sind, wobei dieTürscharniergelenke in einem vertikalen Abstand voneinander angeordnet sind und jeweils aus eine mit der Türsäule und einer mit der Türe verbundenen bzw. verbindbaren Gelenkhälfte bestehen und wobei die beiden Gelenkhälften jeweils vermittels eines eine Scharnierachse bildenden Scharnierstiftes miteinander verbunden sind.

Türanlenkungen für Kraftwagentüren bestehen herkömmlicherweise jeweils aus einem Scharnierpaar, wobei jedes der beiden Scharniere wiederum aus zwei Scharnierhälften und einem diese untereinander verbindenden Scharnierstift besteht. Bei moderneren Ausgestaltungsformen sind die beiden Scharniere dabei aushängbar gestaltet, entweder in der Weise, daß der Scharnierstift in der einen Scharnierhälfte bleibend und mit Laufsitz gelagert und in der anderen Scharnierhälfte mittels formschlüssig wirkender Mittel drehsicher festlegbar ist, etwa nach GB-A-2 106 587 oder EP-A-0 613 988 oder in der Weise, daß das Scharnier durch entfernen des Scharnierstiftes trennbar ist, etwa in der Weise nach DE-C-36 06 813. In der weitaus überwiegenden Mehrzahl der in der Praxis vorkommenden Gestaltungsformen von Türanlenkungen für Kraftwagentüren sind demgemäß die beiden Scharniere der Türanlenkung jeweils als Flügelscharniere ausgebildet, welche über die Scharnierblätter ihrer Scharnierflügel jeweils einerseits an der Türsäule und andererseits an der Türe befestigt werden müssen, woraus folgt, daß für die Befestigung jedes der beiden Scharniere jeweils wenigstens vier Befestigungsmittel, insbesondere Schraubenbolzen erforderlich sind. Dies bringt nicht nur einen entsprechenden Materialaufwand sondern auch einen verhältnismäßig großen Montageaufwand mit sich, da neben dem Arbeitsaufwand für das Ansetzen und Festziehen der Befestigungsmittel auch noch der Arbeitsaufwand für das Ausrichten der Scharniere in die Türanlenkachse anfällt. Die herkömmliche Verwendung zweier getrennter Scharniere für die Anlenkung einer Kraftwagentüre ist ferner mit dem Nachteil behaftet, daß ein von den Türscharnieren unabhängig anzuordnender Türfeststeller als gesondertes zusätzliche Bauteil hergestellt und montiert werden muß. Zwar ist es an sich bekannt einen Türfeststeller mit einem der beiden die Türanlenkung bildenden Türscharniere baulich zu vereinigen, z.B. aus der EP-A-0 531 216, um den zusätzlichen Montageaufwand zu sparen, jedoch ist eine solche Scharnier-Türfeststeller-Kombination in vielen Fällen aus räumlichen Gründen nicht anwendbar.
Außer der vorstehend dargelegten Verwendung getrennter einzelner Türscharniere sind auch bereits Vorschläge für Türanlenkungen bekannt geworden, welche vorsehen, insbesondere die beiden türsäulenseitigen Scharnierhälften der Türanlenkung bildenden Scharniere zu einer Baueinheit zusammenzufassen und diese als Bestandteil oder Verstärkungsteil in den Karosserieverband der Fahrzeugkarosserie einzufügen. In diesem Zusammenhang ist es zunächst aus der US-A-2 174 033 bekannt eine aus einem Blechmaterial geformte und bezüglich der Türsäule innenliegend anzuordnende Türsäulenverstärkung mit zwei zueinander beabstandeten Scharnieraugen auszustatten. Ferner ist es aus der DE-A-37 34 369 bekannt einen Teil der Türsäule selbst mit Scharnieraugen auszustatten. Beiden Vorschlägen ist gemeinsam, daß zumindest die beiden türsäulenseitigen Scharnierhälften zu einem einheitlichen, einen Bestandteil des Karosserieverbandes bildenden Bauteil zusammengefaßt sind und als dessen Bestandteil bereits im Zuge der Karosseriefertigung unverrückbar in den Karosserieverband eingefügt werden müssen. Derartig als Bestandteil des Karosserieverbandes ausgebildete und eingesetzte Scharnierteile sind grundsätzlich mit dem Nachteil behaftet, daß sie starr, d.h. unverrückbar festgelegt sind und daher ein notwenigerweise nachträglich vorzunehmendes Einpassen oder Einjustieren der Türe in den Türausschnitt der Karosserie entweder extrem erschwerden oder gar unmöglich machen. Der Erfindung liegt daher die Aufgabe zugrunde, ein System für die Anlenkung von Kraftwagentüren dahingehend zu verbessern, daß bei im Vergleich zu Einzelscharnieren gleicher Qualität sowie einfacher nachträglicher Justierbarkeit der Türe bezüglich der Türöffnung der Fahrzeugkarosserie und zugleich aushängbar gestaltbarer Türanlenkung die Anzahl der erforderlichen Einzelteile verringert und die Montage der Türanlenkung insgesamt vereinfacht wird, und darüber hinaus auch wenigstens Teile sonstiger in Verbindung mit der Anlenkung der Türe erforderlicher Einrichtungen, insbesondere des Türfeststellers, integrieren, derart, daß auch die hierfür bisher notwendigen Einzelteile und deren Montage in Wegfall kommen können.

Diese Aufgabe wird ausgehend von einem Türanlenksystem der eingangs bezeichneten Bauart erfindungsgemäß dadurch gelöst, daß die beiden Gelenkhälften wenigstens einer der beiden Seiten, Türsäulenseite und Türseite durch einschnittige Scharnierhälften gebildet und zusammen mit jeweils einer den vertikalen Abstand zwischen den Gelenkhälften übergreifenden Anschlagleiste als einheitliches Formteil ausgebildet sind, wobei der Scharnierstift jeweils in der türsäulenseitigen Gelenkhälfte bleibend und mit Laufsitz sowie gegen axiales Wandern gesichert gelagert und mit der türseitigen Gelenkhälfte über formschlüssig ineinandergreifende Mittel drehsicher verbindbar ist.

Die erfindungsgemäß vorgesehene Verbindung der beiden Gelenkhälften untereinander vermittels einer Scharnierleiste bringt selbst dann noch eine erhebliche Vereinfachung der Montage der Türanlenkung mit sich, wenn sie lediglich einseitig, d.h. türsäulenseitig oder türseitig angewendet werden würde. Insbesondere kann die bisher erforderliche Anzahl der Befestigungsmittel verringert und zugleich das Einstellen der Gelenkhälften zur Ausrichtung der der Türe bezüglich des Türausschnittes der Fahrzeugkarosserie bzw. das Ausrichten der Scharnierachse nicht nur ermöglicht, sondern insbesondere auch vereinfacht werden. Selbstverständlich sind die erzielbaren Vorteile wesentlich größer, wenn die beiden Gelenkhälften beider Seiten Türsäulenseite und Türseite jeweils mittels einer Scharnierleiste untereinander verbunden sind. Darüber hinaus bietet die Anwendung einer jeweils die beiden Gelenkhälften beider Seiten, Türsäulenseite und Türseite, als weitere Vorteile die Möglichkeit bisher im Rahmen einer Türanlenkung doppelt vorhandene Teile, wie beispielsweise Aushängesicherungen lediglich noch einmal anordnen zu müssen. Bezüglich der im modernen Fahrzeugbau unerläßlichen Aushängbarkeit der Türen eines Fahrzeuges einerseits und einer wartungsfreien Gestaltung der scharnierlagerungen andererseits bietet die die Anordnung des jeweiligen Scharnierstiftes samt seiner wartungsfreien lagerung an den türsäulenseitigen Gelenkhälften eine für das Aus-und Einhägen der Türe vorteilhafte Möglichkeit.

Die Erfindung kann im Einzelnen unter Einsatz verschiedenster Gestaltungsweisen sowohl hinsichtlich der einzusetzenden Ausgangsmaterialien als auch hinsichtlich besonderer Einzelausgestaltungen verwirklicht werden.

Dabei ist im einfachsten Falle vorgesehen, daß die beiden Gelenkhälften jeweils durch mit einer Anschlagleiste zu einer vormontierten Baueinheit verbundene Scharnierhälften von Flügelscharnieren gebildet sind, wobei die die beiden Gelenkhälften wenigstens einer Seite bildenden Scharnierhälften von Flügelscharnieren zweckmäßigerweise mittels Schweißung mit der ihrerseits als eigenständiges Teil vorgefertigten Anschlagleiste zu einem einheitlichen und einteiligen Bauteil verbunden sind.

Gemäß einer anderen Verwirklichungsform der Erfindung kann aber auch vorgesehen sein, daß die beiden Gelenkhälften jeweils zusammen mit der den vertikalen Abstand zwischen den Gelenkhälften übergreifenden Anschlagleiste als einheitliches Formteil ausgebildet sind. Dabei ergibt sich eine besonders leichte Bauweise daraus, daß die beiden Gelenkhälften wenigstens einer Seite zusammen mit der den vertikalen Abstand zwischen den Gelenkhälften übergreifenden Anschlagleiste als als einheitliches Gußteil, insbesondere Spritzgußteil, aus einem Leichtbauwerkstoff hergestellt sind.
Je nach den durch die Karosseriekonstruktion, insbesondere die Türlänge und das Türgewicht, vorgezeichneten Belastungsverhältnissen kann im Rahmen der Erfindung aber auch vorgesehen sein, daß die beiden Gelenkhälften jeweils einer Seite zusammen mit der den vertikalen Abstand zwischen den Gelenkhälften übergreifenden Anschlagleiste als als einheitliches Schmiedeteil ausgebildet sind. Beide der vorgenannten Gestaltungsformen ermöglichen eine materialsparende Ausbildung des Formteiles dahingehend als die Materialverteilung innerhalb des Formteiles jeweils so gewählt sein sollte, daß alle nicht tragenden Bereiche verschlankt und lediglich die kraftübertragenden Bereiche den jeweils zu übertragenden Kräften entsprechend verdickt sind.

Für besondere Anwendungsverhältnisse, insbesondere bei der Anlenkung von kürzeren und leichteren Türen kleinerer Kraftfahrzeuge kann es sich aber auch empfehlen, daß die beiden Gelenkhälften wenigstens einer Seite zusammen mit der den vertikalen Abstand zwischen den Gelenkhälften übergreifenden Anschlagleiste als durch ein Blechformteil aus einem einteiligen und verformten Blechmaterialzuschnitt gebildet sind.

Unabhängig davon welche der vorstehend aufgezeigten Gestaltungsformen für die Verwirklichung der Erfindung auch immer gewählt wird, ist das einheitliche, die beiden Gelenkhälften und die Anschlagleiste umfassende Formteil wenigstens einer Seite, Türsäulenseite und/oder Türseite, mit lediglich zwei Durchgangsöffnungen für ein Befestigungsmittel, insbesondere einen Schraubenbolzen, ausgestattet. Dadurch verringert sich die Anzahl der insgesamt erforderlichen Befestigungsmittel auf lediglich zwei je Seite, was nicht nur eine Materialeinsparung und damit eine Gewichtsverringerung sondern auch eine Verringerung des Montageaufwandes mit sich bringt.

Hinsichtlich der bei einer aushängbar gestalteten Türanlenkung unerläßlichen Aushängesicherung ist gemäß einer ersten Verwirklichungsform vorgesehen, daß an einer der beiden türseitigen Gelenkhälften ein radialer Fortsatz ausgebildet ist, welcher bei eingehängter Türe eine der beiden türsäulenseitigen Gelenkhälften über den Betriebsschwenkwinkel der Türe hin untergreift.

Gemäß einer bevorzugten Verwirklichungsform einer Aushängesicherung für aushängbar gestaltete Türanlenkungen der hier in Rede stehenden Bauart ist jedoch vorgesehen, daß an beiden die beiden Gelenkhälften einer Seite, Türsäulenseite und Türseite sowie die Anschlagleiste umfassenden Formteilen jeweils eine radiale, quer zur Scharnier-bzw. Anlenkachse der Türe gerichtete Ausladung ausgebildet ist, wobei die beiden Ausladungen so gestaltet sind, daß sie einander bei eingehängter Türe lediglich über deren Betriebsschwenkwinkel hin übergreifen.

Im Rahmen der Verwirklichung der Erfindung kann, unabhängig davon welche der vorstehend im Einzelnen aufgezeigten Ausgestaltungsformen jeweils zur Anwendung kommen mag, weiterhin vorgesehen sein, daß mit einem der beiden, jeweils die beiden Gelenkhälften einer Seite, Türsäulenseite und/oder Türseite sowie die Anschlagleiste umfassenden Formteile ein Teil eines Türfeststellers, insbesondere ein Haltergehäuse bzw. ein eine Anlenkung für eine Türhaltestange bildender Lagerzapfen einteilig ausgebildet ist. Diese Ausgestaltungsweise bietet den Vorteil, daß im günstigsten Falle das Haltergehäuse samt aller An- und Einbauten am Formteil der einen Seite angeordnet bzw.vormontiert sein kann und daß zugleich auch die Lagerung der Türhaltestange am anderen Formteil vorgefertigt ist, wodurch sich der Montageaufwand für den Türfeststeller, jedenfalls dann wenn es sich nicht um einen mit einem der Türscharniere baulich vereinigten Türfeststeller handelt sehr beträchtlich verringert wird. Selbstverständlich kann diese Anordnungsweise eines Türfeststellers auch auf andere Bauarten von Türfeststellern in analoger Weise übertragen werden. Selbstverständlich kann auch jede andere Bauart eines Türfeststeller wenigstens teilweise an einem der Formteile angeordnet sein.

Die Erfindung ist in der nachfolgenden Beispielsbeschreibung anhand zweier in der Zeichnung gezeigter Ausführungsbeispiele im Einzelnen beschrieben. In der Zeichnung zeigt die
- Figur 1: eine schematische Seitenansicht eines mit einer erfindungsgemäßen Türanlenkung ausgestatteten Kraftfahrzeuges;
- Figur 2: eine schematische schaubildliche Darstellung einer ersten Verwirklichungsform eines erfindungsgemäßen Türanlenkungssystemes;
- Figur 3: eine schematische schaubildliche Darstellung einer zweiten Verwirklichungsform eines erfindungsgemäßen Türanlenkungssystemes.

An der Karosserie eines Kraftfahrzeuges ist eine Türe 1 vermittels eines im Bereich unterhalb der Gürtellinie 2 des Fahrzeuges angeordneten, zwei in einem vertikalen Abstand voneinander befindliche Türscharniergelenke 3 umfassenden Türanlenkungssystemes 4 um eine im wesentlichen vertikal verlaufende Türscharnierachse schwenkbar angeschlagen.
Bei der in der Figur 2 gezeigten Ausgestaltungform besteht das Türanlenkungssystem 4 aus einem der Türsäulenseite zugeordneten einheitlichen Formteil 5, welches die türsäulenseitigen Gelenkhälften beider Scharniergelenke 3 und eine diese untereinander verbindende Anschlagleiste 6 umfaßt und in der dargestellten Ausführungsform aus einem einteiligen Blechmaterialzuschnitt geformt ist. Die türsäulenseitigen Scharnieraugen 7 sind dabei durch Einrollen von quer zur Längserstreckung des Formteiles 5 gerichteten Lappen gebildet und mit im Einzelnen nicht dargestellten Lagerbuchsen aus einem wartungsfreien Lagermaterial ausgestattet. Die türseitigen Gelenkhälften sind bei dieser Ausführungsform durch einzelne Scharnierflügel 8 gebildet, welche beispielsweise durch Längenabschnitte eines fortlaufenden Scharnierprofilmaterials gebildet sind. Die türsäulenseitigen und die türseitigen Gelenkhälften sind untereinander jeweils vermittels eines Scharnierstiftes 9 verbunden, der im gezeigten Ausführungsbeispiel jeweils drehsicher mit den die türseitigen Gelenkhälften bildenden Scharnierflügeln 9 verbunden ist. In seinem die Anschlagleiste 6 bildenden Bereich ist das Formteil 5 mit zwei als Langloch ausgebildeten Durchgangsbohrungen 10 für in der Zeichnung im Einzelnen nicht gezeigte Befestigungsmittel zur Verbindung mit der Türsäule versehen. Ferner ist aus der Darstellung der Figur 2 ersichtlich, daß an dem die türsäulenseitigen Gelenkhälften tragenden Formteil 5 ein Zapfen 11 für die Anlenkung einer Türhaltestange 12 eines in der Zeichnung nicht besonders gezeigten Türfeststellers angeordnet ist.

Bei der in der Figur 3 gezeigten Ausgestaltungform besteht das Türanlenkungssystem aus zwei jeweils einheitlichen und jeweils als Gußteil aus einem Leichtbauwerkstoff hergestellten Formteilen 50 und 60, welche jeweils die beiden Gelenkhälften 70 bvzw. 80 einer Seite, Türsäulenseite bzw. Türseite und eine die jeweiligen Gelenkhälften untereinander verbindende Anschlagleiste 55 bzw. 66 umfassen. Dabei sind die beiden türsäulenseitigen Gelenkhälften 70 jeweils als einschnittige Scharnierhälfte ausgebildet mit einem Scharnierstift 90 ausgestattet, welcher in ihren Scharnieraugenbohrungen bleibend und mit Laufsitz sowie gegen axiales Wandern gesichert gelagert ist. Die beiden Scharnierstifte 90 sind dabei beim Einhängen der Türe ferner über formschlüssig ineinandergreifende Mittel 20 drehsicher mit der türseitigen Gelenkhälfte verbindbar. Aus der Darstellung der Figur 3 ist ferner ersichtlich, daß an beiden die beiden Gelenkhälften einer Seite, Türsäulenseite und Türseite sowie die Anschlagleiste 55 bzw. 66 umfassenden Formteilen jeweils eine radiale, quer zur Scharnier-bzw. Anlenkachse der Türe 1 gerichtete Ausladung 21 und 22 ausgebildet ist, wobei die beiden Ausladungen 21,22 so gestaltet sind, daß sie einander bei eingehängter Türe 1 lediglich über deren Betriebsschwenkwinkel hin übergreifen. Bei dieser Ausführungsform ist darüber hinaus noch vorgesehen, daß einerseits an dem die beiden Gelenkhälften 70 der Türsäulenseite tragenden Formteil 50 ein eine Anlenkung für eine Türhaltestange 24 bildender Lagerzapfen 23 einteilig ausgebildet ist und daß andererseits an dem die beiden Gelenkhälften 80 der Türseite tragenden Formteil ein Haltergehäuse 25 für die Aufnahme der Brems-und Feststelleinrichtung eines mechanischen Türfeststellers ausgebildet ist. In seinem die Anschlagleiste bildenden Bereich ist jedes der beiden Formteile mit jeweils zwei als Langloch ausgebildeten Durchgangsbohrungen 26 für in der Zeichnung im Einzelnen nicht gezeigte Befestigungsmittel zur Verbindung mit der Türsäule bzw. dem Türkörper versehen. Die Durchgangsbohrungen sind dabei an wenigstens einem der Formteile so ausgebildet, daß ein Ausrichten der Türe in wenigstens einer Ebene möglich ist, um den Türspalt einstellen zu können.
Aus der Darstellung der Figur 3 ist schließlich noch ersichtlich, daß die beiden Spritzguß-Formteile unter Anwendung einer Material- und gewichtsparenden Materialverteilung innerhalb des Formteiles jeweils so gestaltet sind, daß alle nicht tragenden Bereiche verschlankt und lediglich die kraftübertragenden Bereiche den jeweils zu übertragenden Kräften entsprechend verdickt sind. Insbesondere weisen die die Scharnieraugen beinhaltenden Gelenkhälften samt ihrer Wurzeln einen lediglich für die Abstützung der aus dem jeweiligen Gelenk resultierenden Kräfte der Türanlenkung hinreichenden Materialquerschnitt auf und ist der die Anschalgleiste bildende Bereich des Formteiles bis auf eine Verstärkung der Befestigungsbohrungen und gegebenenfalls zwei längsgerichtete Versteifungsrippen dünnwandig ausgebildet.

## Patentansprüche

1. Türanlenksystem für Kraftwagentüren, die vermittels im Bereich unterhalb der Gürtellinie des Fahrzeuges angeordneter Türscharniergelenke, insbesondere aushängbar an einer Türsäule angelenkt sind, wobei dieTürscharniergelenke in einem vertikalen Abstand voneinander angeordnet sind und jeweils aus eine mit der Türsäule und einer mit der Türe verbundenen bzw. verbindbaren Gelenkhälfte bestehen und wobei die beiden Gelenkhälften jeweils vermittels eines eine Scharnierachse bildenden Scharnierstiftes miteinander verbunden sind,
dadurch gekennzeichnet,
daß die beiden Gelenkhälften wenigstens einer der beiden Seiten, Türsäulenseite und Türseite durch einschnittige Scharnierhälften gebildet und zusammen mit jeweils einer den vertikalen Abstand zwischen den Gelenkhälften übergreifenden Anschlagleiste als einheitliches Formteil ausgebildet sind, wobei der Scharnierstift jeweils in der türsäulenseitigen Gelenkhälfte bleibend und mit Laufsitz sowie gegen axiales Wandern gesichert gelagert und mit der türseitigen Gelenkhälfte über formschlüssig ineinandergreifende Mittel drehsicher verbindbar ist.

2. Türanlenksystem nach Anspruch 1, dadurch gekennzeichnet, daß die beiden Gelenkhälften beider Seiten, Türsäulenseite und Türseite durch zusammen mit einer Anschlagleiste zu einem einheitlichen und einteiligen Bauteil verbundene Scharnierhälften von Flügelscharnieren gebildet und jeweils die türsäulenseitigen Gelenkhälften mit einem Scharnierstift ausgestattet sind.

3. Türanlenksystem nach Anspruch 1, dadurch gekennzeichnet, daß die beiden Gelenkhälften jeweils einer Seite zusammen mit der den vertikalen Abstand zwischen den Gelenkhälften übergreifenden Anschlagleiste als als einheitliches Gußteil, insbesondere Spritzgußteil, aus einem Leichtbauwerkstoff hergestellt sind.

4. Türanlenksystem nach Anspruch 1, dadurch gekennzeichnet, daß die beiden Gelenkhälften jeweils einer Seite zusammen mit der den vertikalen Abstand zwischen den Gelenkhälften übergreifenden Anschlagleiste als als einheitliches Schmiedeteil ausgebildet sind.

5. Türanlenksystem nach Anspruch 1, dadurch gekennzeichnet, daß die beiden Gelenkhälften jeweils einer Seite zusammen mit der den vertikalen abstand zwischen den Gelenkhälften übergreifenden Anschlagleiste als durch ein Blechformteil aus einem einteiligen und verformten Blechmaterialzuschnitt gebildet sind.

6. Türanlenksystem nach Anspruch 1, dadurch gekennzeichnet, daß an einer der beiden türseitigen Gelenkhälften ein radialer Fortsatz ausgebildet ist, welcher bei eingehängter Türe eine der beiden türsäulenseitigen Gelenkhälften über den Betriebsschwenkwinkel der Türe hin untergreift.

7. Türanlenksystem nach Anspruch 1, dadurch gekennzeichnet, daß an beiden die beiden Gelenkhälften einer Seite, Türsäulenseite und Türseite sowie die Anschlagleiste umfassenden Formteilen jeweils eine radiale, quer zur Scharnier-bzw. Anlenkachse der Türe gerichtete Ausladung ausgebildet ist, wobei die beiden Ausladungen so gestaltet sind, daß sie einander bei eingehängter Türe lediglich über deren Betriebsschwenkwinkel hin übergreifen.

8. Türanlenksystem nach Anspruch 1, dadurch gekennzeichnet, daß mit einem der beiden jeweils die beiden Gelenkhälften einer Seite, Türsäulenseite und/oder Türseite sowie die Anschlagleiste umfassenden Formteile ein Teil eines Türfeststellers, insbesondere ein Haltergehäuse bzw. ein eine Anlenkung für eine Türhaltestange bildender Lagerzapfen einteilig ausgebildet ist.

## Claims

1. Door-linking system for motor vehicle doors which are linked, in particular removably on a door column, by means of door hinge joints arranged below the belt line of the vehicle, wherein the door hinge joints are arranged at a vertical distance from one another and each consist of one joint half which is, or can be, connected to the door column and one joint half which is, or can be, connected to the door and wherein the two joint halves are each connected to one another by a hinge pin forming a hinge axis, characterised in that the two joint halves on at least one of the two sides, door-column-side and door side, are formed by single-shear hinge halves and, together with a respective stop strip spanning the vertical distance between the joint halves, are designed as a standard shaped part, wherein the hinge pin is mounted permanently in the respective door-column-side joint half with a running fit and is secured against axial travel and can be non-rotatably connected to the door-side joint half via means which engage in an interlocking manner.

2. Door-linking system according to claim 1, characterised in that the two joint halves on the two sides, door-column-side and door side, are formed by hinge halves of leaf hinges which are connected to a stop strip to form a standard, single-part component, and the door-column-side hinge halves are each equipped with a hinge pin.

3. Door-linking system according to claim 1, characterised in that the two joint halves on a respective side are produced from a light building material as a standard moulded part, in particular injection-moulded part, together with the stop strip spanning the vertical distance between the joint halves.

4. Door-linking system according to claim 1, characterised in that the two joint halves on one respective side are designed as a standard forged part together with the stop strip spanning the vertical distance between the joint halves.

5. Door-linking system according to claim 1, characterised in that the two joint halves on one respective side are formed as a sheet metal shaped part from a standard shaped sheet metal blank together with the stop strip spanning the vertical distance between the joint halves.

6. Door-linking system according to claim 1, characterised in that on one of the two door-side joint halves there is formed a radial extension which, when the door is hung, passes below one of the two door-column-side joint halves over the pivoting angle of the door.

7. Door-linking system according to claim 1, characterised in that a respective radial projection directed transversely to the hinge or link axis of the door is formed on the two shaped parts comprising the two joint halves on one side, door-column-side and door side, as well as the stop strip, the two projections being so designed that they overlap one another only over their pivoting angle when the door is hung.

8. Door-linking system according to claim 1, characterised in that a part of a door stop, in particular a holder casing or a bearing journal forming an articulation for a door holding rod, is formed in one piece with one of the two shaped parts respectively comprising the two joint halves of one side, door-column-side and/or door side, as well as the stop strip.

## Revendications

1. Système d'articulation de porte pour des portes de véhicules, qui sont articulées au moyen d'articulations de porte à charnière placées dans la zone sous la ceinture du véhicule, en particulier de manière accrochable sur une colonne de porte, les articulations de porte à charnière étant placées à une distance verticale les unes des autres et se composant chacune d'une moitié d'articulation reliée ou reliable à la colonne de porte et d'une moitié d'articulation reliée ou reliable à la porte, et les deux moitiés d'articulation étant reliées entre elles, à chaque fois, au moyen d'une cheville de charnière servant d'axe de charnière,
caractérisé en ce que les deux moitiés d'articulation d'au moins l'un des deux côtés, le côté de la colonne de porte et le côté de la porte, sont formées par des moitiés d'articulation à simple section et sont conformées mutuellement sous la forme d'une pièce unitaire avec, à chaque fois, une barre de butée couvrant la distance verticale entre les moitiés d'articulation, la goupille de charnière étant placée, à chaque fois, stationnaire dans la moitié d'articulation côté colonne de porte et immobilisée avec ajustement tournant ainsi que contre un déplacement axial et pouvant être reliée à la moitié d'articulation côté porte, de manière immobile en rotation, par l'intermédiaire de moyens se mettant en prise mutuelle par ajustement positif.

2. Système d'articulation de porte selon la revendication 1, caractérisé en ce que les deux moitiés d'articulation des deux côtés, le côté de la colonne de porte et le côté de la porte, sont formées par des moitiés de charnières à ailettes reliées par une barre de butée pour former un composant solidaire et unitaire, et à chaque fois les moitiés d'articulation côté colonne de porte sont équipées d'une goupille de charnière.

3. Système d'articulation de porte selon la revendication 1, caractérisé en ce que les deux moitiés d'articulation d'un même côté sont fabriquées à partir d'un matériau léger sous la forme d'une pièce moulée unitaire, en particulier une pièce moulée par injection, avec la barre de butée couvrant la distance verticale entre les moitiés d'articulation.

4. Système d'articulation de porte selon la revendication 1, caractérisé en ce que les deux moitiés d'articulation d'un même côté sont fabriquées sous la forme d'une pièce forgée unitaire avec la barre de butée couvrant la distance verticale entre les moitiés d'articulation.

5. Système d'articulation de porte selon la revendication 1, caractérisé en ce que les deux moitiés d'articulation d'un même côté sont fabriquées à partir d'une découpe de tôle unitaire et façonnée sous la forme d'une pièce moulée en tôle avec la barre de butée couvrant la distance verticale entre les moitiés d'articulation.

6. Système d'articulation de porte selon la revendication 1, caractérisé en ce que sur l'une des deux moitiés d'articulation côté porte, il est formé un prolongement radial qui, une fois la porte accrochée, saisit par le dessous l'une des deux moitiés d'articulation côté colonne de porte sur l'angle de pivotement en service de la porte.

7. Système d'articulation de porte selon la revendication 1, caractérisé en ce que sur les deux pièces moulées comprenant les deux moitiés d'articulation d'un côté, côté colonne de porte et côté porte, ainsi que la barre de butée, il est formé, à chaque fois, une console radiale orientée transversalement à l'axe de charnière ou d'articulation de la porte, les deux consoles étant conformées de telle manière, qu'elles se saisissent mutuellement par le dessus seulement sur leur angle de pivotement en service quand la porte est accrochée.

8. Système d'articulation de porte selon la revendication 1, caractérisé en ce que, d'un seul tenant avec l'une des deux pièces moulées comprenant chacune les deux moitiés d'articulation d'un côté, côté colonne de porte et/ou côté porte, ainsi que la barre de butée, il est formé une partie d'une immobilisation de porte, en particulier un boîtier de fixation ou un tenon support formant une articulation pour une tige de maintien de porte.
